# EUROPÄISCHE PATENTANMELDUNG

(11) **EP 0 173 810 A2**
(43) Veröffentlichungstag der Anmeldung: **12.03.1986**
(21) Anmeldenummer: 85107763.6
(22) Anmeldetag: 22.06.1985
(51) Int. Cl.: A47B 88/20

(54) **Steckteiler-Fachunterteilung von Schubladen od.dgl.**

(30) Priorität: 04.09.1984 DE 3432454; 10.01.1985 DE 3500542
(71) Anmelder: Fahrenberger Apothekenbau GmbH, D-5309 Meckenheim (DE)
(72) Erfinder: Fahrenberger, Reiner, D-5309 Meckenheim (DE)
(74) Vertreter: Vollbach, Hans, Dipl.-Ing.

(57) **Zusammenfassung**

Die Erfindung betrifft eine Fachunterteillung für Schubladen u.dgl. unter Verwendung eines Steckteilers, dessen Teilerblatt an seinem einen Ende einen von oben auf die ! Tragwand der Schublade aufsteckbaren Klemmhalter und an seinem anderen Ende eine Riegelnase aufweist, die in eine Vertikalnut einer Rasterung einfaßt, welche an einer zur Tragwand parallelen Wand der Schublade angeordnet ist. Um die Verriegelung des Steckteilers einseitig lösen und damit das Teilerblatt unter Vergrößerung des abgeteilten Faches zur Seite hin ausschwenken zu können, ist das Teilerblatt gegen die elastische Rückstellkraft des an der Tragwand festgelegten Klemmhalters so weit zum Schubladenboden hin niederdrückbar, daß der Eingriff der Riegelnase in die Rasterung aufgehoben wird. Beim Loslassen des Teilerblattes federt dieses von selbst in die Riegelstellung zurück, in der die Riegelnase in die Rasterung einfaßt.

## Beschreibung

Die Erfindung betrifft eine Steckteiler-Fachunterteilung von Schubladen oder Aufbewahrungskästen u.dgl., insbesondere für Apothekenschränke, wobei das Teilerblatt des Steckteilers an seinem einen Ende einen von oben auf die Tragwand der Schublade od.dgl. aufsteckbaren Klemmhalter und an seinem anderen Ende eine Riegelnase aufweist, die in eine Vertikalnut einer Rasterung einfaßt, welche an einer zur Tragwand parallelen Wand der Schublade od.dgl. angeordnet ist.

Zur Unterteilung von Schubladen oder Aufbewahrungskästen in einzelne Fächer werden bekanntlich entweder Steckteiler oder aber Schiebeteiler verwendet.

Die Steckteiler werden an ihren beiden gegenüberliegenden Enden in vertikale Nuten oder Rillen der betreffenden Schubladenwände von oben eingeschoben, wodurch mit einfachen Mitteln eine sichere Fachunterteilung erreicht wird. Nachteilig ist hier allerdings, daß es nicht möglih ist, das abgeteilte Aufbewahrungsfach ohne Umstecken des Steckteilers kurzfristig etwas zu vergrößern, um z.B. bei sehr engen oder vollbesetzten Fächern die darin befindliche Ware od.dgl. bequem entnehmen zu können. Außerdem können Steckteiler beim Entnehmen der Ware unbeabsichtigt nach oben aus den Haltenuten herausgezogen werden.

Die bekannten Schiebeteiler sind nur einseitig gehalten. Sie weisen an dem einen Ende ihres Teilerblattes einen als U-förmigen Bügel ausgebildeten Klemmhalter auf, der von oben über die entsprechende Tragwand der Schublade od.dgl. mit Klemmung aufgesteckt wird. Dabei ist der Schiebeteiler im aufgesteckten Zustand auf der Tragwand unter Überwindung der Klemmung längsverschiebbar, wodurch sich die Fachgröße bequem einstellen läßt (DE-GM 74 22 281, DE-PS 24 31 462).

Da der Schiebeteiler nur einseitig über seinen Klemmhalter gehalten wird, ist er mit seinem anderen freien Ende unter elastischer Verformung des Teilerblattes seitlich ausschwenkbar. Dies ermöglicht es, das abgeteilte Fach durch Ausschwenken des Teilerblattes etwas zu erweitern, so daß auch bei engem und vollbesetztem Fach die Ware erfaßt und bequem aus dem Fach herausgehoben werden kann. Ein Nachteil des Schiebeteilers ist allerdings darin zu sehen, daß bei Materialermüdung seine Klemmung nachläßt und daß er durch versehentliches Anstoßen oder durch die vom Aufbewahrungsgut beim Öffnen und Schließen der Schublade ausgeübten stoßartigen Verschiebekräfte verrutschen kann, wodurch sich die Fachgröße unkontrolliert verändert. Außerdem kann das freie Teilerende ein Verrutschen der Ware bei Betätigung des Schubladens nicht sicher verhindern, da es durch schwere Ware zur Seite gedrückt werden kann.

In Kenntnis der jeweiligen Vor- und Nachteile der bekannten Steck- und Schiebeteiler hat man Querteiler entwickelt, die sich wahlweise als Steckteiler oder als Schiebeteiler einsetzen lassen. Aus der offengelegten EU-Patentanmeldung 0 083 563 sind verschiedene Ausführungsformen solcher Querteiler bekannt. Bei einer dieser bekannten Ausführungsformen weist der auf die Tragwand der Schublade aufsteckbare Klemmbügel in Parallelanordnung nebeneinander zwei Aufnahmenuten auf, so daß je nachdem, mit welcher dieser beiden Aufnahmenuten der Querteiler auf die Tragwand aufgesteckt wird, das gegenüberliegende Ende des Teilerblattes im Riegeleingriff mit einer Rasterung an der gegenüberliegenden Schubladenwand oder außer Eingriff mit dieser Rasterung steht. Bei einer anderen bekannten Ausführungsform ist auf dem freien Rand des Teilerblattes ein Reiter höhenverschieblich geführt, der in eine Rasterung an der Oberkante einer Zwischenwand der Schublade einführbar ist, um den Teiler auch an dieser Seite verschiebungssicher festzulegen.

Die bekannten Ausführungen der kombinierten Steck- und Schiebeteiler erfordern durchweg einen nicht unerheblichen Mehraufwand und verlangen, soweit sie ein Umstecken des Querteilers oder seines Teilerblattes erfordern, besondere Manipulationen. Befinden sich die Querteiler in ihrer Steckteiler-Position, so ist ein kurzzeitiges Vergrößern des abgeteilten Faches zum Zwecke der Warenentnahme nicht möglich. Soweit zur Verriegelung des Querteilers an der Rasterung der Zwischenwand Reiter verwendet werden, die an dem Teilerblatt gehalten und geführt werden müssen, ergibt sich auch hier ein erhöhter Fertigungs- und Montageaufwand, da der Querteiler hier nur mehrteilig ausgeführt werden kann und der Reiter an das Teilerblatt unverlierbar angesteckt werden muß. Außerdem kann mit Hilfe des Reiters das Teilerblatt nur an seinem oberen Rand an der Zwischenwand festgelegt werden, was belastungsmäßig ungünstig ist. Die von schweren Waren beim Öffnen und Schließen der Schubladen ausgeübten Stoßkräfte wirken unter Umständen über einen langen Hebelarm auf den Reiter.

Aufgabe der Erfindung ist es, eine Steckteiler-Fachunterteilung der genannten Art so auszugestalten, daß sich die Verriegelung des Steckteiler an der Rasterung vorübergehend, d.h. insbesondere für die Entnahme der Ware bzw. des Füllgutes aus engen und/oder vollen Fächern, ohne umständliche Manipulationen aufheben und anschließend selbsttätig wiederherstellen läßt. Dabei soll auch dem Bedürfnis nach einer einfachen und preiswerten Fertigung des Steckteilers Rechnung getragen werden.

Die vorgenannte Aufgabe wird erfindungsgemäß dadurch gelöst, daß der Steckteiler gegen die elastische Rückstellkraft seines auf der Tragwand aufgesteckten Klemmhalters bis zum Austritt der Riegelnase aus der Rasterung vertikalbeweglich ist.

Der erfindungsgemäße Steckteiler, der bevorzugt als Querteiler zur Fachunterteilung der Schubladen von Apothekenschränken u.dgl. bestimmt ist, vereinigt alle Vorteile der herkömmlichen Steck- und Schiebeteiler, ohne deren Nachteile aufzuweisen. In Normalposition ist das Teilerblatt, wie bei Steckteilern üblich, an seinen beiden gegenüberliegenden Seiten gehalten, so daß der Steckteiler die vom Füllgut auf ihn ausgeübten Seitenkräfte, insbesondere die sich beim Öffnen und Schließen der Schublade einstellenden Stoßkräfte, sicher aufzunehmen in der Lage ist. Soll aber das abgeteilte Fach vorübergehend etwas vergrößert werden, um die Ware oder ein sonstiges Füllgut aus dem Fach entnehmen zu können, so läßt sich dies mit einer Hand dadurch leicht bewerkstelligen, daß das Teilerblatt durch leichte Kraftausübung aus dem Riegeleingriff seiner Riegelnase gebracht wird. Die Elastizität des Klemmhalters bzw. sein Nemmsitz auf der Tragwand ist also erfindungsgemäß so auf die Eingriffstiefe der Riegelnase in die Rasterung abgestimmt, daß schon eine mäßige Kraftwirkung am Teilerblatt genügt, um den Riegeleingriff in der Richtung nach oben oder unten zu lösen.

Die Anordnung könnte erfindungsgemäß so getroffen sein, daß das Entriegeln der in die Rasterung einfassenden Riegelnase durch ein leichtes Anheben des Teilerblattes bewirkt wird. Bei einer bevorzugten Ausführungsform der Erfindung erfolgt aber das entriegeln durch ein leichtes Niederdrücken des Teilerblattes, w.is sich mühelos mit nur ₑi-ner Hand durch leichten Fingerdruck bewerkstelligen läßt. Demgemäß ist erfindungsgemäß zwischen der Unterkante des Teilerblattes und dem Boden der Schublade od.dgl. ein freier Spalt vorhanden, dessen Höhe zumindest auf der Seite der Riegelnase größer ist als das Maß, um das die Riegelnase von unten in die Rasterung einfaßt; der Steckteiler ist dabei gegen die elastische Rückstellkraft seines auf der Tragwand aufgesteckten Klemmhalters bis zum Austritt der Riegelnase aus der Rasterung niederdrückbar. Bei gelöster Verriegelung läßt sich das nun unverriegelte Ende des Teilerblattes wie bei einem einseitig festgelegten Schiebeteiler seitlich ausschwenken, um das Fach für den Fingereingriff etwas zu erweitern. Beim Loslassen des Teilerblattes federt dieses in seine Ausgangshöhe zurück und rastet dabei mit seiner Riegelnase an der gewünschten Stelle wieder in die Rasterung ein. Dabei besteht auch die Möglichkeit, den Steckteiler auch an der ausgeschwenkten Stelle zur Einrastung zu bringen. Durch leichten Druck von vorn gegen die Kartentasche rastet er selbständig in die Ausgangslage zurück.

Um bei der vorstehend genannten bevorzugten Ausführungsform der Erfindung den für das Lösen der Verriegelung notwendigen Freiraum zwischen dem Fachboden und der Unterkante des Teilerblatteszu schaffen, wird das Teilerblatt zweckmäßig im Umriß angenähert trapezförmig ausgebildet, wobei seine Oberkante etwa parallel zum Boden der Schublade od.dgl. und seine Unterkante spitzwinklig zum Boden der Schublade od.dgl. verläuft, derart, daß der Bodenabstand der Unterkante vom Klemmhalter zur Riegelnase hin zunimmt.

Der erfindungsgemäße Steckteiler zeichnet sich durch einfache Ausbildung und Handhabung aus. Er läßt sich als einstückiges Kunststoffteil preiswert herstellen. Es empfiehlt sich, den Klemmhalter, wie bekannt, so auszubilden, daß er durch Formschlußverbindung gegen Abziehen von der Tragwand sowie gegen Verschieben in Längsrichtung der Tragwand gesichert wird. Vorzugsweise weist dabei der Klemmhalter mindestens zwei Nocken auf, die in Löcher einer an der Tragwand angeordneten Lochreihe einfassen. Die Nocken stellen sicher, daß die Formschlußverbindung auch bei einem seitlichen Ausbiegen des Teilerblattes und der sich dabei einstellenden elastischen Verformung des Klemmhalters aufrechterhalten bleibt. Die Nocken werden zweckmäßig an dem Innenschenkel des U-förmigen-Klemmhalters angeordnet, vorteilhafterweise in Nähe des unteren Endes dieses Schenkels. Andererseits wäre es aber auch denkbar, die genannten Nokken am Außenschenkel vorzusehen.

Der genannte Klemmhalter des Steckteilers besteht zweckmäßig aus einem U-förmigen Klemmbügel, wie dies bekannt ist. Hierbei kann der Außenschenkel des Klemmbügels in bekannter Weise als Kartentasche ausgebildet sein, die eine den Inhalt des betreffenden Faches angebende Kennzeichnung trägt. Der U-förmige Klemmhalter wird zweckmäßig so ausgeführt, daß sich der Innenschenkel mindestens bis zur Höhe der Unterkante seines Außenschenkels oder darüber hinaus erstreckt. Der Innenschenkel des U-förmigen Klemmhalters kann auch eine kleinere Breite erhalten als sein Außenschenkel. Dabei läßt sich die Anordnung auch so treffen, daß der Innenschenkel durch die schmale Stirnkante des Teilerblattes gebildet wird.

Bei der erfindungsgemäßen Ausgestaltung des Steckteilers kann die mit der Riegelnase des Teilerblattes zusammenwirkende Rasterung an jeder beliebigen Stelle zwischen Oberkante der Kastenwand und dem Boden vorgesehen werden. Vorzugsweise wird die Anordnung so getroffen, daß sich die Stelle, wo die Riegelnase in die Rasterung einfaßt, etwa auf halber Höhe der die Rasterung tragenden Wand oder etwas darunter befindet.

Bei einer bevorzugten Ausführungsform der Erfindung ist die Riegelnase am Teilerblatt in dessen Längsrichtung federelastisch angeordnet. Die federelastische Anordnung der Riegelnase bewirkt einen Ausgleich von Passungsungenauigkeiten; sie verbessert insbesondere den Klemmsitz des Steckteilers an den parallelen Schubladenwänden und infolgedessen auch den elastischen Eingriff der Riegelnase in die Rasterung, insbesondere dann, wenn in der Halterung des Steckteilers ein gewisses Spiel vorhanden ist. Vorzugsweise ist die Riegelnase von einer Federzunge des Teilerblattes gebildet oder an dieser angeordnet. Diese Anordnung ermöglicht verhältnismäßig große Federwege der Riegelnase und hat den Vorteil einer einfachen und preiswerten Fertigung des Steckteilers aus einem Kunststoffteil, an dem die Federzunge einstückig am Teilerblatt angeformt werden kann. Im einzelnen wird die Anordnung zweckmäßig so getroffen, daß die Federzunge in ihrem oberen Endbereich mit dem Teilerblatt verbunden ist, während sie in Nähe ihres unteren freien Endes die Riegelnase trägt, die zweckmäßig aus einem oder mehreren angeformten Riegelnocken od.dgl. besteht. Die Breite der Federzunge ist zweckmäßig erheblich größer als die Dicke des Teilerblattes. Dies führt zu einer stabilen Ausgestaltung der Federzunge bei ausreichend hoher Federrückstellkraft.

Insbesondere bei dem vorstehend erwähnten Steckteiler mit Federzunge wird die Rasterung an den Wänden der Schublade od.dgl. vorteilhafterweise durch vertikale schlitzartige Langlöcher oder eingedrückte vertikale Sicken der Schubladenwände gebildet. Diese Anordnung hat den Vorteil, daß die zur Verriegelung des Steckteilers notwendige Rasterung von der betreffenden Schubladenwand nicht seitlich in das Schubladenfach vorspringt und dieses in der Breite einengt. Außerdem läßt sich die aus den schmalen schlitzartigen Langlöchern oder Sicken bestehende Rasterung einfacher und preiswerter herstellen.

Die _{R}iegelnase wird zweckmäßig von einem oder auch von mehreren an der Federzunge angeformten Riegelnocken gebildet, deren übereinanderliegende Flanken als geneigte Druckflächen ausgebildet sind, derart, daß durch leichtes Niederdrücken des Teilerblattes die Verriegelung aufgehoben oder der gesamte Steckteiler bei Bedarf unter Lösen der Verriegelung nach oben aus dem Schubladenfach herausgezogen werden kann.

Die Erfindung wird nachfolgend im Zusammenhang mit den in der Zeichnung dargestellten Ausführungsbeispielen näher erläutert. In der Zeichnung zeigen:
Fig. 1 eine erfindungsgemäße Steckteiler-Fachunterteilung im Vertikalschnitt durch eine Schublade, wobei sich der Steckteiler in seiner Riegelstellung befindet;
Fig. 2 die Anordnung nach Fig. 1 bei entriegeltem Steckteiler;
Fig. 3 eine Teil-Draufsicht zu den Fig. 1 und 2;
Fig. 4 bis 6 verschiedene Ausführungsformen der am erfindungsgemäßen Steckteiler einstückig angeordneten Klemmhalter in perspektivischer Darstellung;
Fig. 7 eine bevorzugte Ausführungsform eines erfindungsgemäßen Steckteilers in perspektivischer Darstellung;
Fig. 8 eine Ansicht in Richtung des Pfeiles VIII der Fig. 7;
Fig. 9 in einer teilperspektivischen Darstellung eine Schublade od.dgl. zur Verwendung in Verbindung mit dem Steckteiler nach den Fig. 7 und 8;
Fig.10 den Steckteiler nach den Fig. 7 und 8.im verriegelten Zustand, wobei von dem Steckteiler und der Schublade im wesentlichen nur die der .Verriegelung dienenden Teile gezeigt sind.

In den Figuren 1 bis 3 ist eine Schublade zu erkennen, wie sie insbesondere bei Apothekenschränken zur Verwendung kommt. Die äußere aufragende Seitenwand der Schublade bildet eine Tragwand 1, auf der die der Fachunterteilung dienenden Steckteiler 2 mit ihrem etwa U-förmigen Klemmhalter 3 von oben mit Klemmung aufgesteckt werden. Mit 4 ist der Boden der Schublade und mit 5 eine zur Tragwand 1 parallele Schubladenwand bezeichnet, die im allgemeinen eine Zwischenwand ist, welche die Schublade in Längsfächer unterteilt. Die Wände 1 und 5 bestehen aus den in den Figuren 1 und 2 gezeigten Hohlprofilen.

Der Steckteiler 2 dient zur Querunterteilung der Schublade bzw. ihrer Längsfelder. Er besteht aus einem einstückigen Kunststoffteil, dessen Teilerblatt 6 an seinem einen Ende den Klemmhalter 3 und an seinem anderen Ende eine zur Wand 5 hin vorspringende Riegelnase 7 trägt. Die Wand 5 ist mit einer sich über ihre Länge erstreckenden Rasterung 8 versehen, die, wie insbesondere Fig. 3 erkennen läßt, eine Vielzahl in dichtem Abstand nebeneinander angeordneter vertikaler Nuten 9 aufweist, in die die Riegelnase 7 einfassen kann.

Der Klemmhalter 3 ist als U-förmiger Klemmbügel ausgebildet, dessen Innenschenkel 10 und Außenschenkel 11 an der Oberseite über einen Steg 12 einstückig miteinander und mit dem Teilerblatt 6 verbunden sind. Der Außenschenkel 11 ist, wie bekannt, als Kartentasche 13 ausgebildet, wie insbesondere die Figuren 3 und 4 erkennen lassen. Der Klemmhalter 3, dessen Innenschenkel 10 an der Stoßstelle 14 (Fig. 4) einstückig mit dem Teilerblatt 6 verbunden ist, weist eine erheblich größere Breite auf als das Teilerblatt und ist rechtwinklig zum Teilerblatt angeordnet.

Die Tragwand 1 weist innenseitig eine sich in ihrer Längsrichtung erstreckende Lochreihe 15 auf (Fig. 1). Am Innenschenkel 10 des Klemmhalters 3 sind im Bereich des unteren freien Schenkelendes mehrere, hier vier Nocken 16 angeordnet, die beim Aufstecken des Querteilers 2 auf die Tragwand 1 in die Löcher 15 der Lochreihe einrasten und damit den Steckteiler 2 gegen Abheben nach oben und gegen Verschieben in Längsrichtung der Tragwand 1 formschlüssig festlegen. Der Klemmhalter 3 ist mit Klemmung auf die Tragwand 1 aufgesteckt, wobei sich seine Schenkel 10 und 11 gegen die Tragwand 1 andrücken. Damit ist ein fester Sitz des Steckteilers 2 an der Tragwand 1 erreicht. Um definierte Anlageflächen der Schenkel 10 und 11 an der Tragwand zu erzielen, weisen die Schenkel 10 und 11 an ihrer Innenseite angeformte Längsrippen 17 und 18 auf, die sich mit der Klemmkraft des Klemmhalters gegen die Tragwand abstützen.

Fig. 1 zeigt die Normalstellung des Steckteilers 2. Das Teilerblatt 6 des Steckteilers 2 ist an seinem einen Ende durch den auf die Tragwand 1 aufgesteckten Klemmhalter 3 verschiebesicher festgelegt, während es an seinem anderen Ende durch den Eingriff der angeformten Riegelnase 7 in eine Nut 9 der Rasterung 8 gehalten und abgestützt ist. Aus Fig. 1 ist erkennbar, daß zwischen der Unterkante 19 des Teilerblattes 6 und dem Boden 4 der Schublade ein freier Spalt 20 vorhanden ist, dessen Höhe X auf der Seite der Riegelnase 7 von unten in die Rasterung 8 bzw. in deren Nut 9 einfaßt. Das Teilerblatt 6 ist dabei im Umriß angenähert trapezförmig ausgebildet, wobei seine Oberkante 21 etwa parallel zum Boden 4 verläuft, derart, daß der Bodenabstand der Unterkante 19 von der Seite des Klemmhalters 3 zu der Seite der Riegelnase 7 hin zunimmt. Der Spalt 20 vergrößert sich also von der Tragwand 1 zu der Wand 5 hin.

In der in Fig. 1 gezeigten Normalstellung wird der Steckteiler 2 durch den festen Klemmsitz seines Klemmhalters 3 auf der Tragwand 1 gehalten. Dabei ist der Riegeleingriff der Riegelnase 7 in die Rasterung 8 hergestellt, so daß der Steckteiler gegen Verschiebekräfte beidseitig festgelegt ist. In gewissen Fällen besteht jedoch das Bedürfnis, das von den Steckteilern abgeteilte Fach etwas vergrößern zu können, um bei engen und stark gefüllten Fächern die Ware od.dgl. besser entnehmen zu können. Diesem Bedürfnis wird mit der vorstehend beschriebenen Steckteiler-Fachunterteilung dadurch Rechnung getragen, daß die Verriegelung des Teilerblattes 6 an der Rasterung 8 aufgehoben werden kann. Dies erfolgt durch leichte Druckausübung in Pfeilrichtung 22 der Fig. 2. Durch leichtes Niederdrücken des Teilerblattes 6 gelang die Riegelnase 7, wie dargestellt, außer Eingriff mit der Rasterung 8, so daß nun das entriegelte Teilerblatt 6, wie in Fig. 3 strichpunktiert angedeutet, zu der einen oder anderen Seite hin elastisch ausgeschwenkt werden kann. Das Niederdrücken des Teilerblattes 6 in Pfeilrichtung 22 erfolgt gegen die elastische Rückstellkraft des auf der Tragwand 1 aufgesteckten Klemmhalters 3, der sich hierbei, wie in Fig. 2 angedeutet, gegenüber der Tragwand 1 leicht verkantet und dadurch elastisch verformt. Beim Loslassen des Teilerblattes 6 federt dieses in seine Ausgangshöhe zurück, wobei die Riegelnase 7 wieder in eine Nut 9 der Rasterung 8 eingerastet werden, so daß das Teilerblatt 6, wie in Fig. 3 angedeutet, auch in ausgeschwenkter Position an der Rasterung 8 zur Verriegelung gelangen kann. Die seitliche Ausschwenkbewegung des Teilerblattes 6 erfolgt, ohne daß der Eingriff der Nocken 16 in die Löcher 15 der Tragwand 1 und damit die Formschlußverbindung des Steckteilers 2 mit der Tragwand aufgehoben wird.

Bei der Ausführungsform nach den Figuren 1 bis 4 ist der Innenschenkel 10 des Klemmhalters 3 so ausgebildet, daß er sich bis zur Höhe der Unterkante des Außenschenkels 11 erstreckt.

Gemäß Fig. 5 kann der Innenschenkel 10 aber auch etwas länger ausgeführt sein, so daß er den Außenschenkel 11 nach unten überragt.

_{F}ig. 6 zeigt eine Ausführung, bei der der Innenschenkel 10 fortgelassen bzw. durch die.schmale Stirnkante 23 des Teilerblattes 6 gebildet ist. Die schmale Stirnkante 23 des Teilerblattes 6 legt sich mit angeformten Rippen 17 gegen die Innenfläche der Tragwand 11, wobei auch hier der Klemmsitz des Steckteilers auf der Tragwand 1 gewährleistet ist.

Der beschriebene Steckteiler 2 läßt sich leicht mit einer Hand aufstecken, im aufgesteckten Zustand bei Bedarf seitlich ausschwenken und auch leicht wieder von der Schublade abnehmen. Zum Lösen der Formschlußverbindung der Nocken 16 kann das Teilerblatt 2 etwas schräg nach oben in Richtung auf die Wand 5 gezogen werden, worauf sich der Steckteiler 2 nach oben abheben läßt.

Insbesondere dann, wenn die Nocken 16, wie z.B. in Fig. 6 gezeigt, am Außenschenkel 11 des Klemmhalters 3 angeordnet sind, läßt sich die Anordnung auch so treffen, daß zum Lösen des Riegeleingriffs der Riegelnase 7 mit der Rasterung 8 das Teilerblatt 2 leicht nach oben hochgezogen werden muß. Diese Anhebbewegung des Teilerblattes führt ebenfalls zu einer elastischen Verformung des auf der Tragwand 1 sitzenden Klemmhalters 3 mit der Wirkung, daß beim Loslassen des Teilerblattes 2 dieses in die Ausgangslage zurückfedert, in der die Riegelnase wieder in die Rasterung einfaßt. Bei dieser Ausführungsform des Steckteilers kann anstelle eines trapezförmigen Teilerblattes ein Teilerblatt verwendet werden, dessen Ober- und Unterkante parallel zueinander verlaufen. Die Riegelnase wird hier zweckmäßig spiegelbildlich an der freien Stirnkante des Teilerblattes angeordnet.

In den Figuren 7 bis 10 ist ein bevorzugtes Ausführungsbeispiel der Erfindung dargestellt, wobei mit den vorhergehenden Ausführungsformen übereinstimmende Teile dieselben Bezugsziffern tragen. Der Steckteiler 2 besteht auch hier aus einem einstückigen Kunststoffteil, dessen Teilerblatt 6 im Umriß angenähert trapezförmig ausgebildet ist, wobei im Einbauzustand seine Oberkante 21 etwa parallel zum Boden 4 der Schublade od.dgl. und seine Unterkante 19 spitzwinklig zum Boden 4 verläuft, derart, daß der Bodenabstand der Unterkante 19 vom Klemmhalter 3 zur Riegelnase 7 hin zunimmt. Der Klemmhalter 3 entspricht dem im Zusammenhang mit den Figuren 1 bis 4 beschriebenen Klemmhalter. Er kann aber auch entsprechend Fig. 5 oder 6 oder in sonstiger Weise ausgebildet sein. Wesentlich ist vor allem, daß an dem den Klemmhalter 3 gegenüberliegenden Ende des Teilerblattes 6 eine Federzunge 24 angeordnet ist, die an ihrem oberen Ende bei 25 einstückig mit dem Teilerblatt 6 verbunden ist und die in Nähe ihres freien unteren Ende mindestens einen Riegelnocken 26 trägt. Die Federzunge 24 mit den Riegelnocken 26 ist demgemäß in Längsrichtung des Teilerblatte 6, also in Pfeilrichtung 27 federelastisch mit dem Teilerblatt verbunden. Wie die Figuren 7 und 8 zeigen, ist die Breite der Federzunge 24 erheblich größer als die Dicke des Teilerblattes 6. Dabei ist die Anordnung so getroffen, daß die Breite der Federzung zu ihrem unteren freien Ende hin zunimmt.

Während bei der Ausführungsform nach den Fig. 1 bis 4 die Rasterung 8 gegenüber der Seitenfläche der Schubladenwand 5 in das Schubladenfeld hin vorragt, also durch eine seitliche Ausformung des Blechprofils der Wand 5 gebildet ist, wird bei der Steckteiler-Fachunterteilung nach den Figuren 7 bis 10 die Rasterung 8 durch eine Reihe schmaler, schlitzartiger vertikaler Langlöcher 28 der Schubladenwand 5 gebildet. Auf eine den Innenraum des Schubladenfaches einengende seitliche Ausformung der Wand 5 wird demgemäß bei dieser Ausführungsform verzichtet. Anstelle der Lochreihe 28 könnte an der Wand 5 aber auch eine aus eingedrückten Sicken bestehende Sickenreihe vorgesehen werden.

Die an der Federzunge 24 angeformten Riegelnocken 26 sind der Form der Langlöcher 28 angepaßt. Ihre übereinanderliegenden Flanken 29 und 30 sind gegenläufig zueinander abgeschrägt oder gerundet, wie insbesondere Fig. 10 zeigt.

Der Steckteiler 2 wird von oben, d.h. in Pfeilrichtung 22 in das Schubladenfach eingeführt, wobei die Federzunge 24 durch die an der Seitenfläche der Wand 5 entlanggleitenden Riegelnocken 26 zum Teilerblatt hin elastisch, zurückgedrückt ist. In der Einsteckposition rasten die Riegelnocken 26 in die betreffenden Langlöcher 28 der Wand 5 ein; zugleich wird die Rastverbindung des Klemmhalters 3 an der Tragwand 1 hergestellt, wie dies im Zusammenhang mit den Fig. 1 bis 4 beschrieben ist. Der Steckteiler 2 ist somit an seinen beiden Enden an der Schublade bzw. an ihren Wänden 1 und 5 festgelegt. Falls der Steckteiler 2 zum seitlichen Öffnen oder Erweitern des von ihm abgeteilten Faches elastisch ausgelenkt werden soll, wird durch einen leichten Fingerdruck in Pfeilrichtung 22 das Teilerblatt 6 in Richtung auf den Schubladenboden 4 nach unten gedrückt. Hierbei wird durch die schrägstehende Flanke 30 die Federzunge 24 elastisch zurückgedrückt und damit der Riegeleingriff der Riegelnocken 26 aufgehoben, so daß nun das Teilerblatt quer zu seiner Ebene, also in Längsrichtung der Wand 5 seitlich ausgelenkt werden kann. Beim Loslassen des Teilerblattes rasten die Riegelnokken 26 selbsttätig wieder in die betreffenden Langlöcher 28 der Rasterung 8 ein. Um den Steckteiler 2 zu lösen und aus der Schublade herauszunehmen, braucht/lediglich nach oben hochgezogen zu werden. Die Nockenverriegelung ist so ausgebildet, daß sie sich hierbei selbsttätig löst.

## Patentansprüche

1. Steckteiler-Fachunterteilung von Schubladen oder Aufbewahrungskästen u.dgl., insbesondere für Apothekenschränke, wobei das Teilerblatt des Steckteilers an seinem einen Ende einen von oben auf die Tragwand der Schublade od.dgl. aufsteckbaren Klemmhalter und an seinem anderen Ende eine Riegelnase aufweist, die in eine Vertikalnut einer Rasterung einfaßt, welche an einer zur Tragwand parallelen Wand der Schublade od. dgl. angeordnet ist, dadurch gekennzeichnet, daß der Steckteiler (2) gegen die elastische Rückstellkraft seines auf der Tragwand (1) aufgesteckten Klemmhalters (3) bis zum Austritt der Riegelnase (7, 26) aus der Rasterung (8) vertikalbeweglich ist.

2. Steckteiler-Fachunterteilung nach Anspruch 1, dadurch gekennzeichnet, daß zwischen der Unterkante (19) des Teilerblattes (6) und dem Boden (4) der Schublade od. dgl. ein freier Spalt (20) vorhanden ist, dessen Höhe (X) zumindest auf der Seite der Riegelnase (7, 26) größer ist als das Maß (Y), um das die Riegelnase von unten in die Rasterung (8) einfaßt, und daß der Steckteiler (2) gegen die elastische Rückstellkraft seines auf der Tragwand (1) aufgesteckten Klemmhalters (3) bis zum Austritt der Riegelnase (7, 26) aus der Rasterung (8) niederdrückbar ist.

3. Steckteiler-Fachunterteilung nach Anspruch 2, dadurch gekennzeichnet, daß das Teilerblatt (6) im Umriß angenähert trapezförmig ausgebildet ist, wobei seine Oberkante (21) etwa parallel zum Boden (4) der Schublade od.dgl. und seine Unterkante (19) spitzwinklig zum Boden (4) der Schublade od.dgl. verläuft, derart, daß der Bodenabstand der Unterkante (19) vom Klemmhalter (3) zur Riegelnase (7, 26) hin zunimmt.

4. Steckteiler-Fachunterteilung nach einem der Ansprüche 1 bis 3, dadurch gekennzeichnet, daß der Klemmhalter (3) mindestens zwei Nocken (16) aufweist, die in Löcher (15) einer an der Tragwand (1) angeordneten Lochreihe einfassen.

5. Steckteiler-Fachunterteilung nach Anspruch 4, dadurch gekennzeichnet, daß die Nocken (16) an dem Innenschenkel (10) des U-förmigen Klemmhalters (3) angeordnet sind.

6. Steckteiler-Fachunterteilung nach einem der Ansprüche 1 bis 5, dadurch gekennzeichnet, daß die Nocken (16) in Nähe des unteren Endes des Schenkels des Klemmhalters (3) angeordnet sind.

7. Steckteiler-Fachunterteilung nach einem der Ansprüche 1 bis 6, dadurch gekennzeichnet, daß der Innenschenkel (10) des U-förmigen Klemmhalters (3) sich mindestens bis zur Höhe der Unterkante des Außenschenkels (11) des Klemmhalters oder darüber hinaus erstreckt.

8. Steckteiler-Fachunterteilung nach einem der Ansprüche 1 bis 7, dadurch gekennzeichnet, daß an der der Tragwand (1) zugewandten Fläche des Außen- und/oder Innenschenkels (10, 11) des Klemmhalters (3) Stützrippen (17, 18) angeformt sind.

9. Steckteiler-Fachunterteilung nach einem der Ansprüche 1 bis 8, dadurch gekennzeichnet, daß der Innenschenkel (10) des U-förmigen Klemmhalters (3) eine kleinere Breite hat als sein Außenschenkel (11).

10. Steckteiler-Fachunterteilung nach Anspruch 9, dadurch gekennzeichnet, daß der Innenschenkel des U-förmigen Klemmhalters (3) durch die schmale Stirnkante (23) des Teilerblattes (6) gebildet ist.

11. Steckteiler-Fachunterteilung nach einem der Ansprüche 1 bis 10, dadurch gekennzeichnet, daß die Stelle des Riegeleingriffs der Riegelnase (7, 26) in die Rasterung (8) etwa im Bereich der halben Höhe der die Rasterung tragenden Wand ('5) liegt.

12. Steckteiler-Fachunterteilung nach einem der Ansprüche 1 bis 11, dadurch gekennzeichnet, daß der Steckteiler (2) aus einem einstückigen Kunststoffteil besteht.

13. Steckteiler-Fachunterteilung nach einem oder mehreren der Ansprüche 1 bis 12, dadurch gekennzeichnet, daß insbesondere bei Anordnung der Nocken (16) am Außenschenkel (11) des Klemmhalters (3) das Teilerblatt (6) zum Lösen des Riegeleingriffs seiner Riegelnase (7, 26) gegen die elastische Rückstellkraft des Klemmhalters (3) nach oben hochziehbar ist.

14. Steckteiler-Fachunterteilung, insbesondere nach einem oder mehreren der Ansprüche 1 bis 13, dadurch gekennzeichnet, daß die Riegelnase (7, 26) am Teilerblatt (6) in dessen Längsrichtung federelastisch angeordnet ist.

15. Steckteiler-Fachunterteilung nach Anspruch 14, dadurch gekennzeichnet, daß die Riegelnase (7, 26) von einer Federzunge des Teilerblattes gebildet oder an dieser angeordnet ist.

16. Steckteiler-Fachunterteilung nach Anspruch 15, dadurch gekennzeichnet, daß die Federzung,e (24) mit dem Kunststoff-Teilerblatt (6) einstückig verbunden ist.

17. Steckteiler-Fachunterteilung nach Anspruch 15 oder 16, dadurch gekennzeichnet, daß die Federzunge (24) in ihrem oberen Endbereich mit dem Teilerblatt (6) verbunden ist.

18. Steckteiler-Fachunterteilung nach einem der Ansprüche 14 bis 17, dadurch gekennzeichnet, daß die Breite der Federzunge (24) größer ist als die Dicke des Teilerblattes (6).

19. Steckteiler-Fachunterteilung nach Anspruch 18, dadurch gekennzeichnet, daß die Federzunge (24) zu ihrem freien Ende hin in der Breite zunimmt.

20. Steckteiler-Fachunterteilung nach einem der Ansprüche 14 bis 19, dadurch gekennzeichnet, daß die Rasterung (8) durch vertikale schlitzartige Langlöcher (28) oder eingedrückte vertikale Sicken der Wand (5) gebildet ist.

21. Steckteiler-Fachunterteilung nach einem der Ansprüche 14 bis 20, dadurch gekennzeichnet, daß die Riegelnase (7) von mindestens einem Riegelnocken (26) gebildet ist, . dessen übereinanderliegende Flächen (29, 30) als geneigte Druckflächen ausgebildet sind.

22. Steckteiler-Fachunterteilung nach Anspruch 21, dadurch gekennzeichnet, daß die Federzunge (24) zwei in Nähe ihres freien Endes parallel nebeneinander angeordnete Riegelnocken (26) aufweist.
